# EUROPÄISCHE PATENTSCHRIFT

(11) **EP 2 252 755 B1**
(45) Veröffentlichungstag und Bekanntmachung des Hinweises auf die Patenterteilung: **07.12.2016**
(21) Anmeldenummer: 08861871.5
(22) Anmeldetag: 24.10.2008
(51) Int. Cl.: E05F 15/611, E05F 15/622, E05F 15/63

(54) **STELLMECHANISMUS ZUM BEWEGEN EINER HOCHBEWEGBAREN KLAPPE EINS MÖBELS**
ACTUATING MECHANISM FOR MOVING A HIGHLY MOVABLE FLAP OF A PIECE OF FURNITURE
MÉCANISME D'ACTIONNEMENT DESTINÉ À DÉPLACER UN BATTANT D'UN MEUBLE POUVANT ÊTRE DÉPLACÉ VERS LE HAUT

(30) Priorität: 19.12.2007 AT 20642007
(43) Veröffentlichungstag der Anmeldung: 24.11.2010
(73) Patentinhaber: Julius Blum GmbH, 6973 Höchst (AT)
(72) Erfinder: BRUNNMAYR, Harald, A-6912 Hörbranz (AT)
(74) Vertreter: Torggler & Hofinger Patentanwälte
(86) Internationale Anmeldenummer: PCT/AT2008/000388
(87) Internationale Veröffentlichungsnummer: WO 2009/076685

(56) Entgegenhaltungen:
- EP-A- 0 952 290
- FR-A1- 2 888 274

## Beschreibung

Die vorliegende Erfindung bezieht sich auf einem Möbelkorpus mit einem Stellmechanismus zum Bewegen einer hochbewegbaren Klappe eines Möbels, mit einem an einem Möbelkorpus zu befestigenden Grundkörper, wobei ein Stellarm zum Bewegen der Klappe einerseits an einer Lagerachse des Grundkörpers und andererseits an einer Lagerachse an einem an der Klappe zu befestigenden Beschlagteil gelagert ist und wobei ein zusätzlicher Steuerarm zum Bewegen der Klappe vorgesehen ist, wobei während der Bewegung des Stellarmes die effektive Hebelarmlänge des Steuerarmes veränderlich ist.

Im Weiteren betrifft die Erfindung ein Möbel mit einem Stellmechanismus der zu beschreibenden Art, der zum Bewegen einer hoch bewegbaren Klappe vorgesehen ist.

Derartige Stellmechanismen werden zum Bewegen von Möbelklappen verwendet, die zwischen einer ein Schrankfach in einem Möbelkorpus verschließenden vertikalen Stellung und einer nach oben bewegten Offenstellung verstellbar gelagert sind. Beim Öffnen der Klappe kommt es mitunter zu einer beträchtlichen Abhebebewegung in Bezug zur Stirnseite des Möbelkorpus, was für den Benutzer als unangenehm empfunden wird, da einerseits relativ viel Freiraum vorgesehen werden muss und andererseits zudem die Gefahr besteht, dass der vor dem Schrankkorpus befindliche Benutzer durch ein übermäßiges Ausschwenken der Klappe Verletzungen am Kopf erleiden kann. Der Benutzer wird deshalb beim Öffnen der Klappe intuitiv nach hinten ausweichen, wenn sich die Klappe in der Höhe des Kopfes bewegt.

Aus der EP 0 952 290 A2 und der EP 1 785 565 A2 sind Klappenbeschläge für nach oben zu öffnende Möbelklappen bekannt geworden, wobei ein federbeaufschlagter Stellarm und ein Steuermechanismus in Form von zwei miteinander gelenkig verbundenen Gelenkhebeln vorgesehen sind, deren effektive Hebelarmlänge bei der Öffnungsbewegung der Klappe vergrößert wird. Nachteilig daran ist die Gefahr, dass die Möbelklappe im Zuge der Öffnungsbewegung leicht mit dem Kopf des Benutzers kollidieren kann.

Aufgabe der vorliegenden Erfindung ist es daher, ein Möbel mit einem Stellmechanismus der eingangs erwähnten Gattung mit einer verbesserten Kinematik zur weitgehenden Vermeidung oben genannter Nachteile anzugeben.

Dies wird erfindungsgemäß durch die Merkmale des Anspruchs 1 erreicht wobei sich die effektive Hebelarmlänge des Steuerarmes beim Öffnen des Stellarmes verkürzt.

Der Grundgedanke der vorliegenden Erfindung besteht also darin, die vom Steuerarm gebildete effektive Hebelarmlänge bei der Öffnungsbewegung der Klappe zu verkürzen. Die effektive Hebelarmlänge des Steuerarmes kann dabei als Funktion des Drehwinkels des die Bewegung der Klappe kräftemäßig unterstützenden Stellarmes gestaltet werden. In diesem Zusammenhang kann insbesondere ein nichtlinearer Verlauf vorgesehen werden, nämlich, dass sich die effektive Hebelarmlänge des Steuerarmes in einem ersten - an die Schließstellung anschließenden Öffnungswinkelbereich des Stellarmes weniger ändert, als in einem daran anschließenden zweiten Öffnungswinkelbereich, der bis zur vollständigen Offenstellung des Stellarmes hin reicht.

Auf diese Weise ist es beispielsweise möglich, die Klappe in einem von der vollständigen Schließstellung ausgehenden ersten Schwenkbereich parallel zu sich selbst (d.h. im Wesentlichen parallel zur Stirnseite des Möbelkorpus) zu bewegen und anschließend über den Möbelkorpus hinweg zu klappen, wobei die Klappe in einem der vollständigen Offenstellung unmittelbar vorgelagerten Bereich durch eine relativ stark ausgeprägte Längenänderung des Steuerarmes eine entsprechend starke Verschwenkbewegung durchläuft.

Durch die vorgeschlagene Konstruktion kann einerseits die Abhebebewegung der Klappe in Bezug zur Stirnseite des Möbelkorpus gering gehalten werden, andererseits ist es dadurch auch möglich, dass die Klappe durch eine entsprechend starke Verschwenkbewegung in dem der vollständigen Offenstellung unmittelbar vorgelagerten Bereich nicht die maximale Raumhöhe erreicht, sodass die Klappe in ihrer Offenstellung für den Benutzer noch leicht zu betätigen ist.

Ein weiterer Vorteil liegt auch darin, dass bei motorisch angetriebener Klappe - insbesondere bei der Schließbewegung - die Gefahr reduziert wird, dass die untere Kante der Klappe den Benutzer am Kopf trifft. Der Steuerarm ist einerseits drehgelenkig an einer korpusseitigen Lagerachse am Möbelkorpus und andererseits drehgelenkig mit der Klappe verbunden. Die Erfindung sieht nunmehr vor, den relativen Abstand zwischen der korpusseitigen Lagerachse des Steuerarmes und der klappenseitigen Lagerachse des Steuerarmes im Zuge der Verschwenkbewegung des Stellarmes zu verändern, und beim Öffnen des Stellarmes zu verkürzen.

Konstruktiv ist die Ausgestaltung so getroffen dass der Steuerarm wenigstens zwei relativ zueinander bewegbare Teile aufweist. Hierbei ist die relative Bewegbarkeit so zu verstehen, dass alle Lagermöglichkeiten der wenigstens zwei Teile zueinander umfasst sind, die eine Verkürzung des Abstandes der korpusseitigen und der klappenseitigen Lagerachse des Steuerarmes während der Verschwenkbewegung der Klappe herbeiführen können.

Bei einem möglichen Ausführungsbeispiel der Erfindung kann vorgesehen sein, dass die wenigstens zwei Teile über eine Gelenkachse miteinander verbunden sind, wobei ein zusätzlicher Zwischenhebel vorgesehen ist, der zwischen der Gelenkachse der wenigstens zwei Teile und einer Gelenkachse am Stellarm wirksam ist. Der zusätzliche Zwischenhebel übernimmt hierbei die Funktion einer Zwangssteuerung, durch den die beiden miteinander gelenkig verbundenen Hebelteile während der Öffnungsbewegung des Stellarmes geknickt werden. Hierbei werden die Hebelteile - ausgehend von der vollständigen Schließstellung des Stellarmes - anfänglich nur geringfügig abgewinkelt, in einem zweiten Schwenkbereich bis hin zur vollständigen Offenstellung des Stellarmes jedoch relativ stark geknickt, wodurch der gewünschte Öffnungsverlauf der Klappe realisiert werden kann.

Gemäß einem weiteren Ausführungsbeispiel der Erfindung kann vorgesehen sein, dass die relative Lage der wenigstens zwei Teile zueinander durch eine Antriebsvorrichtung, vorzugsweise durch einen elektrischen Antrieb, veränderbar ist. Bei einer zweckmäßigen Weiterbildung der Erfindung kann vorgesehen sein, dass der elektrische Antrieb über einen Übertragungsmechanismus eine Verstellung der relativen Lage der wenigstens zwei Teile zueinander herbeiführt. Hierbei kann der elektrische Antrieb zur Veränderung des Abstandes zwischen der korpusseitigen Lagerachse und der klappenseitigen Lagerachse des Steuerarmes so angesteuert werden, dass der elektrische Antrieb in einem ersten Drehwinkelbereich des Stellarmes, ausgehend von dessen vollständiger Schließstellung, entweder gar nicht oder nur geringfügig bewegt wird, während in einem der vollständigen Offenstellung des Stellarmes unmittelbar vorgelagerten Öffnungswinkelbereich des Stellarmes eine stärker ausgeprägte relative Verkürzung des Steuerarmes vorgenommen wird.

Gemäß einer ersten Variante der Erfindung kann der Steuerarm eine korpusseitige Lagerachse aufweisen, die an oder in einem Grundkörper des Stellmechanismus angeordnet ist. Alternativ kann die Lagerachse des Steuerarmes auch an einem vom Grundkörper des Stellmechanismus gesonderten Lagerteil am Möbel angeordnet werden. Hierbei kann die korpusseitige Lagerachse des Steuerarmes im obersten Bereich des Möbelkorpus und vorzugsweise im Bereich der Stirnseite des Möbelkorpus angeordnet werden. Die korpusseitige Lagerachse und die klappenseitige Lagerachse des Stellarmes bilden somit mit der korpusseitigen Lagerachse und der klappenseitigen Lagerachse des Steuerarmes ein Gelenkviereck, wobei durch eine Anordnung der korpusseitigen Lagerachse im obersten und vordersten Bereich des Möbelkorpus die vom Gelenkviereck gebildete Fläche vergrößerbar ist, wodurch sich günstige Hebelverhältnisse zum Bewegen der Klappe realisieren lassen.

Weitere Einzelheiten und Vorteile der vorliegenden Erfindung ergeben sich aus der nachfolgenden Figurenbeschreibung. Dabei zeigt bzw. zeigen:
- Fig. 1: eine perspektivische Ansicht eines an einer Wand montierten Möbels mit einem Stellmechanismus zum Bewegen einer hochbewegbaren Klappe,
- Fig. 2: die Anordnung gemäß Fig. 1 in einer Seitenansicht,
- Fig. 3a - 3d: den Öffnungsverlauf der Klappe in zeitlichen Abfolgen,
- Fig. 4a -4c: ein alternatives Ausführungsbeispiel mit einem Steuerarm, der einen Spindelantrieb umfasst,
- Fig. 5: eine perspektivische Darstellung des Steuerarmes mit einem motorisch betreibbaren Spindelantrieb,
- Fig. 6: ein Diagramm des Kurvenverlaufs der effektiven Hebelarmlänge des Steuerarmes als Funktion des Öffnungswinkels des Stellarmes.

Fig. 1 zeigt eine perspektivische Darstellung eines an einer Wand 2 befestigten schrankförmigen Möbels, das insbesondere als Küchenoberschrank Verwendung findet. Das Möbel 1 umfasst einen an der Wand 2 zu befestigenden Möbelkorpus 3, an dessen Seitenwand ein erfindungsgemäßer Stellmechanismus 5 zum Verstellen einer hochbewegbaren Klappe 4 montiert ist. Die Klappe 4 nimmt in der Schließstellung eine im Wesentlichen vertikale Position ein und ist ausgehend von dieser vertikalen Stellung in eine nach oben verstellte Offenstellung bewegbar. Aus Gründen der Übersichtlichkeit ist nur ein Teil der Klappe 4 und des Möbelkorpus 3 dargestellt. An der Innenseite der gegenüberliegenden Seitenwand des Möbels 1 kann ebenfalls ein Stellmechanismus 5 angeordnet werden. Der Stellmechanismus 5 weist einen Stellarm 6 auf, der von einer nicht näher dargestellten Antriebsvorrichtung (Federvorrichtung und/oder Elektromotor) beaufschlagbar ist. Der Stellarm 6 unterstützt daher kräftemäßig die Bewegung der Klappe 4. Zusätzlich zum Stellarm 6 ist ein Steuerarm 7 vorgesehen, der die Bewegungscharakteristik der Klappe 4 während ihres Bewegungsweges beeinflusst. Während des Öffnungsverlaufes der Klappe 4 kann es bei herkömmlichen Lösungen zu einer beträchtlichen Abhebebewegung der Klappe 4 in Bezug zur Stirnseite des Möbelkorpus 3 kommen, durch die der Benutzer Gefahr läuft, sich zu verletzen. Die Erfindung schlägt nunmehr vor, die effektive Hebelarmlänge des Steuerarmes 7 während des Öffnungsverlaufes der Klappe 4 zu verkürzen, was durch den Zwischenhebel 8 herbeigeführt wird. Der Zwischenhebel 8 ist zwischen dem Stellarm 6 und dem Steuerarm 7 wirksam, sodass hierdurch eine Zwangsverstellung des Steuerarmes 7 realisiert wird, so wie dies in den nachfolgenden Figuren noch näher zu beschreiben ist.

Fig. 2 zeigt die Anordnung gemäß Fig. 1 in einer Seitenansicht. An wenigstens einer Seitenwand des Möbelkorpus 3 ist ein Stellmechanismus 5 montiert, der eine nicht näher dargestellte Antriebsvorrichtung (Federvorrichtung und/oder Elektromotor) zum Beaufschlagen des Stellarmes 6 umfasst. Der Stellarm 6 ist korpusseitig an oder in einem Grundkörper 5a an einer Lagerachse A angeordnet, das andere distale Ende des Stellarmes 6 ist am klappenseitigen Beschlagteil 9 an einer Lagerachse B drehgelenkig befestigt. Zusätzlich zum Stellarm 6 ist ein Steuerarm 7 vorgesehen, der im gezeigten Ausführungsbeispiel zwei an der Gelenkachse F miteinander gelenkig verbundene Teile 7a und 7b umfasst. Der Steuerarm 7 mit den zwei Teilen 7a, 7b lagert also korpusseitig an der Lagerachse C und klappenseitig am Beschlagteil 9 an der Lagerachse D. Ein vorzugsweise gekröpfter Zwischenhebel 8 verbindet den Stellarm 6 an der Gelenkachse E mit dem Stellarm 7 an der Gelenkachse F. Ausgehend von der vollständigen Schließstellung der Klappe 4 werden die beiden Teile 7a, 7b des Steuerarmes 7 nur unwesentlich geknickt, wodurch eine im Wesentlichen parallele Führung der Klappe in Bezug zur Stirnseite des Möbelkorpus 3 möglich ist. Ab einem bestimmten Schwenkwinkel des Stellarmes 6 (beispielsweise ab 70° in Bezug zur Vertikalen) erfolgt durch den Zwischenhebel 8 eine stärker ausgeprägte Knickung der beiden Teile 7a, 7b, wodurch die Klappe 4 eine entsprechend starke Verschwenkbewegung ausführt und über den Möbelkorpus 3 hinweg nach hinten verschwenkbar ist.

Fig. 3a bis Fig. 3d zeigen den Öffnungsverlauf der Klappe 4 in zeitlichen Abfolgen. In Fig. 3a ist die Klappe 4 in der vollständigen Schließstellung dargestellt. An einer Seitenwand des Möbelkorpus 3 ist der Stellmechanismus 5 mit seinem die Bewegung der Klappe 4 unterstützenden Stellarm 6 befestigt. Vom Steuerarm 7 ist der Teil 7b erkennbar, der an der Lagerachse D des klappenseitigen Beschlagteiles 9 drehgelenkig angeordnet ist. Mit dem Bezugszeichen C ist die korpusseitige Lagerachse des Steuerarmes 7 gekennzeichnet, die entweder am Grundkörper 5a des Stellmechanismus 5 oder auch davon gesondert am Möbelkorpus 3- anordenbar ist. Von Bedeutung ist der in Fig. 5b eingezeichnete relative Abstand S der beiden Lagerachsen C und D des Steuerarmes 7, der im Zuge des Öffnungsvorganges der Klappe 4 verkleinerbar ist.

Fig. 3b zeigt die Klappe 4 in einer leichten Offenstellung, wobei die Klappe 4 in einem ersten Schwenkbereich im Wesentlichen parallel zu sich selbst bewegebar ist und eine vom Möbelkorpus 3 abhebende Bewegung ausführt. Der an der Gelenkachse E am Stellarm 6 angeordnete Zwischenhebel 8 verursacht in diesem ersten Schwenkbereich der Klappe 4 nur eine unwesentliche Knickung der beiden Teile 7a, 7b des Steuerarmes 7. Mit dem Bezugszeichen S ist der relative Abstand (Normalabstand) der beiden Lagerachsen C und D des Steuerarmes 7 gekennzeichnet. Darüber hinaus kann auf die Lagerachse A des Stellarmes 6 am Grundkörper 5a auch ein schematisch dargestellter Elektromotor 12 wirksam sein.

Fig. 3c zeigt eine von Fig. 3b weitergeführte Bewegung der Klappe 4, die beiden Teile 7a, 7b des Steuerarmes 7 wurden zwar durch den Zwischenhebel 8 etwas stärker geknickt, dennoch ergibt sich daraus im Vergleich zur Fig. 3b nur eine unwesentliche Änderung des Abstandes S zwischen korpusseitiger Lagerachse C und klappenseitiger Lagerachse D des Steuerarmes 7.

Fig. 3d zeigt eine von Fig. 3c weitergeführte Offenstellung der Klappe 4. Zu erkennen ist eine relativ starke Knickung der beiden Teile 7a, 7b des Steuerarmes 7, die durch den gekröpften Zwischenhebel 8 hervorgerufen wird. Zu erkennen ist der im Vergleich zu Fig. 3c deutlich reduzierte Abstand S zwischen korpusseitiger Lagerachse C und klappenseitiger Lagerachse D des Steuerarmes 7. Ausgehend von der in Fig. 3d gezeigten Stellung der Klappe 4 kann diese in die vollständige Offenstellung überführt werden, wobei durch die vorgeschlagene Kinematik des Stellmechanismus 5 die obere Kante 10 relativ nahe an den Schrankdeckel 3a des Möbelkorpus 3 herangeführt werden kann.

Fig. 4a - Fig. 4c zeigen ein alternatives Ausführungsbeispiel der Erfindung in einer Seitenansicht. Der Stellmechanismus 5 umfasst wie in den vorangegangenen Ausführungsbeispielen einen Stellarm 6, der korpusseitig an der Lagerachse A und klappenseitig an der Lagerachse B drehgelenkig angeordnet ist. Der Steuerarm 7 hingegen umfasst einen Teil 7a, der als Spindelmutter ausgebildet ist und der gleichzeitig die Lagerachse C des Steuerarmes 7 bildet. Im Weiteren umfasst der Steuerarm 7 eine Spindel 7b, die relativ zum Teil 7a (Spindelmutter) bewegbar ist. Im Weiteren umfasst der Steuerarm 7 einen Lagerteil 7c, der an der Lagerachse D am klappenseitigen Beschlagteil 9 drehgelenkig befestigt ist. Der Lagerteil 7c dient zur Aufnahme eines elektrischen Antriebes, durch den der Teil 7b (Spindel) rotierbar ist und dadurch längenveränderlich zum Teil 7a (Spindelmutter) bewegbar ist. Der am Lagerteil 7c angeordnete elektrische Antrieb kann hierbei wieder in Abhängigkeit der Winkellage des Stellarmes 6 betrieben werden, sodass ausgehend von der vollständigen Schließstellung der Klappe 4 nur eine geringfügige Längenänderung des Steuerarmes 7 erfolgt, während ab einem vorgegebenen oder vorgebbaren Öffnungswinkel des Stellarmes 6 bis hin zur vollständigen Offenstellung der Klappe 4 die effektive Hebelarmlänge des Steuerarmes 7 stärker als im ersten Schwenkbereich der Klappe 4 verändert wird.

Fig. 4b zeigt einen im Vergleich zu Fig. 4a verkürzten Steuerarm 7 mit geringerer effektiver Hebelarmlänge, da der Teil 7b (Spindel) durch die herbeigeführte motorische Verstellung in das Innere des Möbelkorpus ragt. Selbstverständlich ist es auch möglich, den im Lagerteil 7c integrierten elektrischen Antrieb auch korpusseitig anzuordnen. Ebenso kann anstelle des gezeigten Spindelantriebes auch eine linear bewegbare Zahnstange mit einem drehbaren Ritzel zum Verstellen der Hebelarmlänge des Steuerarms 7 vorgesehen werden. Mit dem Bezugszeichen 13 ist schematisch eine Einrichtung zur Erfassung der Winkellage des Stellarmes 6 gekennzeichnet, durch die der elektrische Antrieb zur Verstellung der beiden Teile 7a, 7b zueinander selektiv ansteuerbar ist.

Fig. 4c zeigt eine vergrößerte Darstellung des in Fig. 4b eingekreisten Bereiches mit korpusseitiger Spindelmutter 7a und Spindel 7b, die in das Innere des Möbelkorpus 3 ragt,

Fig. 5 zeigt ein mögliches Ausführungsbeispiel eines Spindelantriebes zur Realisierung des Steuerarmes 7. Ein am oder im Lagerteil 7c anordenbarer elektrischer Antrieb 14 mit Antriebswelle 14a wirkt direkt oder über einen Übersetzungsmechanismus auf den als Spindel ausgeführten Teil 7b. Durch eine vom elektrischen Antrieb 14 herbeigeführte Drehbewegung der Spindel kann die effektive Hebelarmlänge des Steuerarms 7 verändert, vorzugsweise verkürzt werden.

Fig. 6 zeigt beispielhaft die Veränderung der effektiven Hebelarmlänge des Steuerarmes 7 als Funktion des Öffnungswinkel α des Stellarmes 6. An der Abszisse ist der Stellarmwinkel α, an der Ordinate die effektive Hebelarmlänge L des Steuerarmes (in %) angegeben. In einem ersten, von der vollständigen Schließstellung ausgehenden Öffnungswinkelbereich M1 des Stellarmes 6 behält der Steuerarm 7 im Wesentlichen seine effektive Hebelarmlänge L bei, wobei eine Parallelbewegung der Klappe ermöglicht wird. Ab etwa der Hälfte des Öffnungswinkels des Stellarmes α (beispielsweise ab etwa 60°) erfolgt in einem an den ersten Schwenkbereich M1 anschließenden zweiten Schwenkbereich M2 eine ausgeprägtere Verkürzung des Steuerarmes 7, wodurch die Klappe 4 stark über den Möbelkorpus 3 hinwegknickt. Die effektive Hebelarmlänge L des Steuerarmes 7 kann in der vollständigen Offenstellung des Stellarmes 6 etwa 50% der ursprünglichen effektiven Hebelarmlänge betragen. Angemerkt sei, dass hierbei für den Fachmann zahlreiche alternative Ausgestaltungen zur Realisierung des Kurvenverlaufs möglich sind.

Die Erfindung beschränkt sich nicht auf die gezeigten Ausführungsbeispiele, sondern umfasst bzw. erstreckt sich auf alle Varianten und technische Äquivalente, welche in die Reichweite der nachfolgenden Ansprüche fallen können. Auch sind die in der Beschreibung gewählten Lageangaben, wie zum Beispiel oben, unten, seitlich, uns., auf die unmittelbar beschriebene sowie dargestellte Figur bezogen und sind bei einer Lageänderung sinngemäß auf die neue Lage zu übertragen. In den gezeigten Ausführungsbeispielen wurde aus Gründen der Einfachheit und des leichteren Verständnisses jeweils ein sich im Zuge des Bewegungsweges der Klappe 4 verkürzender Steuerarm 7 gezeigt, durch den die Klappe 4 im Zuge ihres Öffnungsverlaufes über den Möbelkorpus 3 hinweg schwenkbar ist.

## Patentansprüche

1. Möbel (3), umfassend:
- einen Möbelkorpus (3),
- eine relativ zum Möbelkorpus (3) hochbewegbare Klappe (4),
- einen Stellmechanismus (5) zum Bewegen der Klappe (4), mit:
- einem am Möbelkorpus (3) befestigten Grundkörper (5a),
- einem Stellarm (6) zum Bewegen der Klappe (4), wobei der Stellarm (6) einerseits an einer Lagerachse (A) des Grundkörpers (5a) und andererseits an einer Lagerachse (B) an einem an der Klappe (4) befestigten Beschlagteil (9) gelagert ist,
- einem zusätzlichen Steuerarm (7) zum Bewegen der Klappe (4), wobei während der Bewegung des Stellarmes (6) die effektive Hebelarmlänge (L) des Steuerarmes (7) veränderlich ist,
**dadurch gekennzeichnet, dass** der Steuerarm (7) wenigstens zwei Teile (7a, 7b) aufweist, die so relativ zueinander bewegbar sind, dass sich die effektive Hebelarmlänge (L) des Steuerarmes (7) beim Öffnen des die Bewegung der Klappe kräftemässig unterstützenden Stellarmes (6) verkürzt, wobei die wenigstens zwei relativ zueinander bewegbaren Teile (7a, 7b) oberhalb des Stellarmes (6) angeordnet sind.

2. Möbel nach Anspruch 1, **dadurch gekennzeichnet, dass** die wenigstens zwei Teile (7a, 7b) über eine Gelenkachse (F) miteinander verbunden sind, wobei ein zusätzlicher Zwischenhebel (8) vorgesehen ist, der zwischen der Gelenkachse (F) der wenigstens zwei Teile (7a, 7b) und einer Gelenkachse (E) am Stellarm (6) wirksam ist.

3. Möbel nach Anspruch 2, **dadurch gekennzeichnet, dass** die Gelenkachse (E) des Zwischenhebels (8) am Stellarm (6) etwa im mittleren Bereich zwischen den beiden Lagerachsen (A, B) des Stellarmes (6) angeordnet ist.

4. Möbel nach Anspruch 1, **dadurch gekennzeichnet, dass** die relative Lage der wenigstens zwei Teile (7a, 7b) zueinander durch eine Antriebsvorrichtung, vorzugsweise einen elektrischen Antrieb (14), veränderbar ist.

5. Möbel nach Anspruch 4, **dadurch gekennzeichnet, dass** der elektrische Antrieb (14) über einen Übertragungsmechanismus eine Verstellung der relativen Lage der wenigstens zwei Teile (7a, 7b) zueinander herbeiführt.

6. Möbel nach Anspruch 5, **dadurch gekennzeichnet, dass** der Übertragungsmechanismus einen Spindelantrieb umfasst.

7. Möbel nach einem der Ansprüche 4 bis 6, **dadurch gekennzeichnet, dass** eine Einrichtung (13) zur Erfassung der Winkellage des Stellarmes (6) vorgesehen ist, wobei in Abhängigkeit dieser Winkellage des Stellarmes (6) der elektrische Antrieb (14) zur Verstellung der beiden Teile (7a, 7b) steuerbar ist.

8. Möbel nach einem der Ansprüche 1 bis 7, **dadurch gekennzeichnet, dass** sich die effektive Hebelarmlänge des Steuerarmes (7) in einem ersten an die Schließstellung anschließenden Öffnungswinkelbereich (M1) des Stellarmes (6) weniger ändert als in einem daran anschließenden zweiten Öffnungswinkelbereich (M2), der bis zur vollständigen Offenstellung des Stellarmes (6) reicht.

9. Möbel nach einem der Anspruch 1 bis 8, **dadurch gekennzeichnet, dass** der Steuerarm (7) eine korpusseitige Lagerachse (C) aufweist, die im Wesentlichen im obersten Bereich des Möbelkorpus (3) und im Bereich der Stirnseite des Möbelkorpus (3) angeordnet ist.

10. Möbel nach einem der Anspruch 1 bis 9, **dadurch gekennzeichnet, dass** der Steuerarm (7) eine klappenseitige Lagerachse (D) aufweist, die am Beschlagteil (9) der Klappe (4) angeordnet ist.

11. Möbel nach Anspruch 10, **dadurch gekennzeichnet, dass** während der Öffnungsbewegung des Stellarmes (6) der relative Abstand (S) zwischen der korpusseitigen Lagerachse (C) des Steuerarmes (7) und der klappenseitigen Lagerachse (D) des Steuerarmes verkleinerbar ist.

12. Möbel nach Anspruch 10 oder 11, **dadurch gekennzeichnet, dass** die korpusseitige Lagerachse (C) und die klappenseitige Lagerachse (D) des Steuerarmes (7) mit der klappenseitigen Lagerachse (A) und der klappenseitigen Lagerachse (B) des Stellarmes (6) ein Gelenkviereck bilden.

13. Möbel nach einem der Ansprüche 1 bis 12, **dadurch gekennzeichnet, dass** die Verkürzung des Steuerarmes (7) in einem an einem ersten Schwenkbereich (M1) anschließenden, zweiten Schwenkbereich (M2) ausgehend von einer Länge erfolgt, welche im Wesentlichen einer Länge des Stellarmes (6) entspricht, so dass die Klappe (4) im ersten Schwenkbereich (M1) parallel zu sich selbst geführt ist.

## Claims

1. An article of furniture (1), including:
- a furniture carcass (3),
- a flap (4) which is upwardly movable relative to the furniture carcass (3),
- an actuating mechanism (5) for moving the flap (4), with:
- a main body (5a) fixed to the furniture carcass (3),
- an actuating arm (6) for moving the flap (4), wherein the actuating arm (6) is supported, on the one hand, on a bearing axis (A) of the main body (5a) and, on the other hand, on a bearing axis (B) of a fitting portion (9) fixed to the flap (4),
- an additional control arm (7) for moving the flap (4), wherein the effective lever arm length (L) of the control arm (7) is variable upon a movement of the actuating arm (6),
**characterized in that** the control arm (7) includes at least two portions (7a, 7b) which are movable relative to each other such that the effective lever length (L) of the control arm (7) is shortened upon opening the actuating arm (6) which assists the movement of the flap (4) in terms of force, wherein the at least two portions (7a, 7b) which are movable relative to each other are located above the actuating arm (6).

2. The article of furniture according to claim 1, **characterized in that** the at least two portions (7a, 7b) are connected to each other by way of a hinge axis (F), wherein an additional intermediate lever (8) is provided which is operative between the hinge axis (F) of the at least two portions (7a, 7b) and a hinge axis (E) of the actuating arm (6).

3. The article of furniture according to claim 2, **characterized in that** the hinge axis (E) of the intermediate lever (8) is located on the actuating arm (6) approximately in the middle portion between both bearing axes (A, B) of the actuating arm (6).

4. The article of furniture according to claim 1, **characterized in that** the relative position of the at least two portions (7a, 7b) can be varied by a drive device, preferably by an electric drive (14).

5. The article of furniture according to claim 4, **characterized in that** the electric drive (14) performs an adjustment of the relative position of the at least two portions (7a, 7b) by way of a transmission mechanism.

6. The article of furniture according to claim 5, **characterized in that** the transmission mechanism includes a spindle drive.

7. The article of furniture according to one of the claims 4 to 6, **characterized in that** a device (13) for determining an angular position of the actuating arm (6) is provided, wherein the electric drive (14) for adjusting the two portions (7a, 7b) can be controlled in dependence on said angular position of the actuating arm (6).

8. The article of furniture according to one of the claims 1 to 7, **characterized in that** the effective lever arm length of the control arm (7), in a first opening angle range (M1) of the actuating arm (6) adjoining the closed position, varies less than in a second opening angle range (M2) of the actuating arm (6) which adjoins the first opening angle range (M1) and reaches to the fully open position of the actuating arm (6).

9. The article of furniture according to one of the claims 1 to 8, **characterized in that** the control arm (7) has a carcass-sided bearing axis (C) which is located substantially in an uppermost region of the furniture carcass (3) and in a region of a front face of the furniture carcass (3).

10. The article of furniture according to one of the claims 1 to 9, **characterized in that** the control arm (7) has a flap-sided bearing axis (D) which is arranged on the fitting portion (9) of the flap (4).

11. The article of furniture according to claim 10, **characterized in that** upon an opening movement of the actuating arm (6), the relative distance (S) between the carcass-sided bearing axis (C) of the control arm (7) and the flap-sided bearing axis (D) of the control arm (7) can be shortened.

12. The article of furniture according to claim 10 or 11, **characterized in that** the carcass-sided bearing axis (C) of the control arm (7), with the flap sided bearing axis (B) of the control arm (7), form a hinge quadrilateral.

13. The article of furniture according to one of the claims 1 to 12, **characterized in that** shortening of the control arm (7), within a second pivoting range (M2) adjoining the first pivoting range (M1), starts from a length which corresponds substantially to a length of the actuating arm (6) so that the flap (4), within the first pivoting range (M1), is guided parallel to itself.

## Revendications

1. Meuble (3), comprenant :
- un corps de meuble (3),
- un abattant (4) déplaçable vers le haut par rapport au corps de meuble (3),
- un mécanisme de réglage (5) pour déplacer l'abattant (4), avec :
- un corps de base (5a) fixé sur le corps de meuble (3),
- un bras de réglage (6) pour déplacer l'abattant (4), dans lequel le bras de réglage (6) est logé, d'une part, sur un axe d'appui (A) du corps de base (5a) et, d'autre part, sur un axe d'appui (B) à une partie de ferrure (9) fixée sur l'abattant (4),
- un bras de commande supplémentaire (7) pour déplacer l'abattant (4), dans lequel pendant le mouvement du bras de réglage (6), la longueur effective du bras de levier (L) du bras de commande (7) est variable,
**caractérisé en ce que** le bras de commande (7) présente au moins deux parties (7a, 7b) qui peuvent être déplacées l'une par rapport à l'autre, **en ce que** la longueur effective du bras de levier (L) du bras de commande (7) est raccourcie lors de l'ouverture du bras de réglage (6) soutenant par la force le mouvement de l'abattant, dans lequel les au moins deux parties (7a, 7b) déplaçables l'une par rapport à l'autre, sont disposées au-dessus du bras de réglage (6).

2. Meuble selon la revendication 1, **caractérisé en ce que** les au moins deux parties (7a, 7b) sont reliées ensemble par un axe articulé (F), dans lequel est prévu un levier intermédiaire supplémentaire (8), qui est actif entre l'axe articulé (F) des au moins deux parties (7a, 7b) et un axe articulé (E) sur le bras de réglage (6).

3. Meuble selon la revendication 2, **caractérisé en ce que** l'axe articulé (E) du levier intermédiaire (8) est disposé sur le bras de réglage (6) environ dans la zone centrale entre les deux axes d'appui (A, B) du bras de réglage (6).

4. Meuble selon la revendication 1, **caractérisé en ce que** la position relative des au moins deux parties (7a, 7b) l'une par rapport à l'autre est modifiable par un dispositif d'entraînement, de préférence un entraînement électrique (14).

5. Meuble selon la revendication 4, **caractérisé en ce que** l'entraînement électrique (14) provoque, par l'intermédiaire d'un mécanisme de transmission, un déplacement de la position relative des au moins deux parties (7a, 7b) l'une par rapport à l'autre.

6. Meuble selon la revendication 5, **caractérisé en ce que** le mécanisme de transmission comprend un entraînement à broche.

7. Meuble selon l'une des revendications 4 à 6, **caractérisé en ce qu'**est prévu un dispositif (13) destiné à détecter la position angulaire du bras de réglage (6), dans lequel l'entraînement électrique (14) pour le réglage des deux parties (7a, 7b) peut être commandé en fonction de cette position angulaire du bras de réglage (6).

8. Meuble selon l'une des revendications 1 à 7, **caractérisé en ce que** la longueur effective du bras de levier du bras de commande (7) se modifie moins dans une première zone angulaire d'ouverture (M1), succédant à la position de fermeture, du bras de réglage (6) que dans une deuxième zone angulaire d'ouverture (M2) y succédant, qui suffit jusqu'à l'ouverture intégrale du bras de réglage (6).

9. Meuble selon l'une des revendications 1 à 8, **caractérisé en ce que** le bras de commande (7) présente un axe d'appui du côté du corps (C), qui est disposé essentiellement dans la zone la plus élevée du corps de meuble (3) et dans la zone du côté frontal du corps de meuble (3).

10. Meuble selon l'une des revendications 1 à 9, **caractérisé en ce que** le bras de commande (7) présente un axe d'appui du côté de l'abattant (D), qui est disposé sur la partie de ferrure (9) de l'abattant (4).

11. Meuble selon la revendication 10, **caractérisé en ce que** pendant le mouvement d'ouverture du bras de réglage (6), l'écartement relatif (S) entre l'axe d'appui du côté du corps (C) du bras de commande (7) et l'axe d'appui du côté de l'abattant (D) du bras de commande peut être réduit.

12. Meuble selon la revendication 10 ou 11, **caractérisé en ce que** l'axe d'appui du côté du corps (C) et l'axe d'appui du côté de l'abattant (D) du bras de commande (7) forment un quadrilatère articulé avec l'axe d'appui du côté de l'abattant (A) et l'axe d'appui du côté de l'abattant (B) du bras de commande (6).

13. Meuble selon l'une des revendications 1 à 12, **caractérisé en ce que** le raccourcissement du bras de commande (7) se fait dans une deuxième zone de pivotement (M2), succédant à une première zone de pivotement (M1), à partir d'une longueur qui correspond essentiellement à une longueur du bras de réglage (6), de sorte que l'abattant (4) est guidé dans une première zone de pivotement (M1) parallèlement à lui-même.
